# EUROPÄISCHE PATENTSCHRIFT

(11) **EP 2 660 393 B1**
(45) Veröffentlichungstag und Bekanntmachung des Hinweises auf die Patenterteilung: **07.08.2019**
(21) Anmeldenummer: 13165212.5
(22) Anmeldetag: 24.04.2013
(51) Int. Cl.: E02D 29/12, E02D 29/14

(54) **Schachtanordnung und Verfahren zur Herstellung einer Schachtanordnung**
Shaft assembly and method for producing a shaft assembly
Agencement de puits et procédé de fabrication d'un agencement de puits

(30) Priorität: 04.05.2012 DE 102012008735
(43) Veröffentlichungstag der Anmeldung: 06.11.2013
(73) Patentinhaber: Heinrich Meier Eisengiesserei GmbH & Co. KG, 32369 Rahden (DE)
(72) Erfinder: Sonnenberg, Ralf, 32120 Hiddenhausen (DE); Bredemeier, Dirk, 32479 Hille (DE)
(74) Vertreter: Patentanwälte Olbricht Buchhold Keulertz

(56) Entgegenhaltungen:
- DE-A1- 10 111 244
- DE-A1-102010 006 381
- DE-U1- 20 008 820
- GB-A- 2 266 902

## Beschreibung

Die Erfindung betrifft eine Schachtanordnung gemäß dem Oberbegriff von Anspruch 1 und ein Verfahren zur Herstellung einer derartigen Schachtanordnung gemäß Anspruch 15.

Die Schachtanordnung umfasst einen Schachtabdeckungsrahmen und ein Schachtrohr, das einen Kunststoff aufweist, wobei der Schachtabdeckungsrahmen einen rohrförmigen Einführungsabschnitt aufweist, der in eine erste Rohröffnung des Schachtrohrs einführbar ist.

In der Entwässerungstechnik werden häufig derartige Schachtanordnungen eingesetzt. Dies ist ebenfalls z.B. in Revisionsschächten oder Kontrollschächten und im Bereich der Kommunikationsschächte der Fall. Gängige Schachtanordnungen weisen eine Schachtabdeckung auf, welche in einem Schachtabdeckungsrahmen angeordnet ist und bündig mit der Bodenfläche abschließt. Um der hohen Belastung durch Witterung und Verkehr standhalten zu können, sind diese Bauteile in der Regel zumindest teilweise aus Gusseisen gefertigt. Der Schachtabdeckungsrahmen verfügt meist über einen rohrförmigen Ansatz, über den er mit einem Schachtrohr verbunden ist. Seit einiger Zeit gewinnt die Verwendung von Schachtrohren aus Kunststoff zunehmend an Bedeutung.

Im Stand der Technik sind verschiedene Methoden zur Befestigung des Schachtrohrs am Schachtabdeckungsrahmen bekannt. Eine Möglichkeit ist das thermische Aufschrumpfen des Kunststoffrohrs auf einen Einführungsabschnitt des gusseisernen Schachtabdeckungsrahmens. Hierbei wird das Kunststoffrohr am seinem Ende durch Erwärmung geweitet und auf den Schachtabdeckungsrahmen aufgeschoben. Beim Abkühlen schrumpft das Kunststoffrohr, wodurch das Kunststoffrohr kraftschlüssig mit dem Schachtabdeckungsrahmen verbunden wird. Ein Nachteil dieser Befestigungsmethode ist, dass der thermische Prozess nicht auf der Baustelle durchgeführt werden kann. Die Schachtanordnung muss daher bereits werksseitig vormontiert werden. Die Schachtanordnung bestehend aus dem Kunststoffrohr und dem gusseisernen Schachtabdeckungsrahmen muss dadurch immer als Einheit auf die Baustelle transportiert werden. Eine solche Vorgehensweise schränkt die Prozessflexibilität von Fertigung und Logistik deutlich ein und führt zudem zu hohen Transportkosten, denn häufig stammen Rohr und Rahmen von unterschiedlichen Lieferanten. Dabei ist die Kombination von Rohr und Rahmen relativ sperrig und dementsprechend aufwendig zu transportieren.

In der DE 101 11 244 A1 ist ein Verfahren zur Herstellung eines Kanalbauteils aus Gusseisen beschrieben, wobei das Kanalbauteil, das beispielsweise einen Schachtabdeckungsrahmen mit einem rohrförmigen Einführungsabschnitt darstellt, mittels Sandformguss durch Abgießen einer Sandform hergestellt werden soll. Am Einführungsabschnitt sind dabei radial nach außen vorstehende Vorsprünge vorgesehen. Beim Anbringen des Schachtrohres mittels thermischen Aufschrumpfens sollen sich diese Vorsprünge in die Kunststoffwandung eindrücken und so zusätzlich eine Verbindung mittels Formschluss herstellen.

DE 20 008 820 U1 offenbart eine Methode zur Befestigung eines Kunststoffrohrs an einem Schachtabdeckungsrahmen, bei der das Schachtrohr durch Verrastung befestigt wird. Bei dieser Lösung ist es möglich Schachtabdeckungsrahmen und Rohr getrennt voneinander auf die Baustelle zu liefern. Die beschriebene Schachtanordnung umfasst eine Schachtabdeckung, ein Schachtrohr und einen Schachtabdeckungsrahmen. Der Schachtabdeckungsrahmen hat einen rohrförmigen Einführabschnitt, der in die Öffnung des Schachtrohrs eingeführt werden kann. Am Schachtrohr sind nach innen vorstehende Befestigungselemente ausgebildet, die beim Zusammensetzen der Bauteile mit einer axialen Stützfläche am rohrförmigen Einführabschnitt des Schachtabdeckungsrahmens in Eingriff gebracht werden können. Dadurch kann die Schachtanordnung auf der Baustelle zusammengesetzt werden. Nachteilig ist jedoch, dass die Krafteinwirkung vergleichsweise fokussiert ausgeübt wird. Die Befestigungsmittel liegen nicht immer optimal in Anlage, da häufig zwischen Schachtabdeckungsrahmen und Schachtrohr Bewegungsspiel vorliegt. Dies kann zu einer Materialermüdung im Kunststoffrohr führen, wodurch langfristig die nach innen vorstehenden Befestigungsmittel zerstört werden können, was die Lebensdauer der Schachtanordnung deutlich verringert. Außerdem erfordert die Herstellung von Rastmitteln am Kunststoffrohr Investitionskosten und erhöht die Prozesskosten der Herstellung.

Weiterhin ist aus DE 10 2010 006 381 A1 eine Schachtanordnung mit einem Schachtabdeckungsrahmen bekannt, welcher mit einem Schachtrohr verrastbar ist, wobei ein erstes Rastmittel am Schachtrohr und ein zweites Rastmittel am Schachtabdeckungsrahmen angeordnet sind. Eines der Rastmittel ist dabei als Rastvorsprung und das andere Rastmittel als Rastöffnung ausgebildet. Am Schachtabdeckungsrahmen ist zusätzlich ein Spannmittel angeordnet, das beim Einsetzen des Schachtabdeckungsrahmens in das Schachtrohr zu einer derartigen Verformung des Schachtrohrs führt, dass die Rastmittel miteinander in Eingriff gebracht werden. Eine solche Schachtanordnung ist zwar auf der Baustelle montierbar, wobei als Löcher ausgebildete Rastmittel wenig empfindlich sind, dennoch erfordert die Herstellung dieser Rastmittel im Kunststoffrohr zusätzliche Schritte und verursacht damit Investitions- und Prozesskosten.

Dabei lässt sich ein Spiel zwischen den Rastmitteln nicht gänzlich vermeiden. Dieses Spiel ist erforderlich, um den Rastvorsprung in eine Position bringen zu können, in der er in die Rastöffnung einrasten kann. Entsprechend lässt sich der Schachtabdeckungsrahmen geringfügig gegenüber dem Schachtrohr bewegen, was bei Erschütterungen langfristig zu einer Aufweitung des Spiels und schließlich zu einem Schaden führen kann.

Aufgabe der vorliegenden Erfindung ist es daher, eine Schachtanordnung zur Verfügung zu stellen, welche ein ortsunabhängiges Zusammensetzen der Bauteile ermöglicht und gleichzeitig eine hohe Lebensdauer der Schachtanordnung gewährleistet. Die Schachtanordnung soll ferner mit einfachen Mitteln kostengünstig herstellbar sein.

Hauptmerkmale der Erfindung sind im kennzeichnenden Teil von Anspruch 1 sowie in Anspruch 14 angegeben. Ausgestaltungen sind Gegenstand der Ansprüche 2 bis 13.

Am Einführungsabschnitt des Schachtrahmens ist mindestens ein Haltevorsprung angeordnet, der im montierten Zustand der Schachtanordnung durch plastisches Verformen des Schachtrohres mit dem Schachtrohr formschlüssig verbunden ist.

Durch den Haltevorsprung wird also eine Senke in die bis dahin im Wesentlichen glatte Innenfläche des Schachtrohres eingeprägt, wobei der Haltevorsprung vollständig in diese Senke eingreift. Damit wird eine besonders feste, spielfreie Verbindung erhalten die sich auch bei Vibrationen und ähnlichen Belastungen nicht wieder löst. Im Schachtrohr selbst muss kein eigenständiges Haltemittel, das mit dem Haltevorsprung zusammenwirken kann, vorgesehen werden. Vielmehr wird das Haltemittel durch plastisches Verformen beim Zusammensetzen der Schachtrohranordnung erhalten. Als Schachtrohr kann daher ein einfaches, glattwandiges Kunststoffrohr, das beispielsweise PVC aufweist, verwendet werden, das z.B. von einem längeren Rohrstück in gewünschter Länge abgelenkt wird. Eine Nachbearbeitung des Kunststoffrohres ist nicht erforderlich. Dies vereinfacht die Herstellung und Vorratshaltung wesentlich. Dabei ist beim Zusammensetzen von Schachtabdeckungsrahmen und Schachtrohr auch nicht auf eine genaue Winkellage zwischen diesen beiden Elementen zu achten, da ein Ausrichten des Haltevorsprungs gegenüber einem Haltemittel entfällt. Die Montage vereinfacht sich daher und ist weniger fehleranfällig.

Der Haltevorsprung kann beispielsweise eine radiale Erstreckung aufweisen, die einer Materialstärke des Schachtrohres entspricht. Dadurch kann eine relativ große plastische Verformung erfolgen, durch die ein sicherer Halt gewährleistet ist.

Vorzugsweise weist der Haltevorsprung eine Auflauffläche und eine Haltefläche auf, wobei die Auflauffläche einem freien Ende des Einführungsabschnitts zugewandt ist und die Auflauffläche in einem flacheren Winkel zum Einführungsabschnitt verläuft als die Haltefläche, die insbesondere als Hinterschnitt ausgebildet ist. Damit wird erreicht, dass beim Auftreten von Kräften entgegen der Einführbewegung das Material des Schachtrohres zusammengestaucht wird. Die Verbindung zwischen Kunststoffrohr und Schachtabdeckungsrahmen verfestigt sich damit. Dabei kann der Haltevorsprung im Wesentlichen unelastisch sein, so dass er in der Lage ist, relativ große Kräfte aufzunehmen. Dabei handelt es sich zum einen um axiale Haltekräfte und zum anderen um radiale Kräfte, die zum plastischen Verformen des Schachtrohrs erforderlich sind.

Vorzugsweise ist der Haltevorsprung einteilig mit dem Schachtabdeckungsrahmen ausgebildet. Dadurch wird eine sehr stabile Verbindung zwischen Haltevorsprung und Schachtabdeckungsrahmen erhalten. Ein nachträgliches Anbringen des Haltevorsprungs ist nicht erforderlich, vielmehr kann er in einem Prozessschritt gleichzeitig mit dem Schachtabdeckungsrahmen hergestellt werden.

Bevorzugterweise ist am Einführungsabschnitt mindestens ein Spannmittel angeordnet, das im montierten Zustand der Schachtanordnung einen Innenquerschnitt des Schachtrohres im Bereich des Spannmittels elastisch vergrößert und im Bereich des Haltevorsprungs elastisch verringert. Das Spannmittel bewirkt also eine Verformung des Schachtrohres derart, dass das Schachtrohr radial auf den Haltevorsprung gedrückt wird und sich dafür in einem vom Haltevorsprung beabstandeten Umfangsabschnit radial nach außen aufweitet. Das Spannmittel ist dafür beispielsweise um 70 bis 90 Grad versetzt gegenüber dem Haltevorsprung am Einführungsabschnitt angeordnet. Dabei kann das Spannmittel einstückig mit dem Einführungsabschnitt in Form eines Vorsprungs ausgebildet sein oder durch eine elliptische Form des Einführungsabschnitts gebildet sein. Es ist aber auch denkbar, das Spannmittel als zusätzliches Element vorzusehen. Die Abmessungen des Spannmittels und des Haltevorsprungs sind so auswählbar, dass der Einführungsabschnitt mit geringem Kraftaufwand in die erste Rohröffnung des Schachtrohres eingeführt werden kann, z.B. durch das Eigengewicht des Schachtabdeckungsrahmens und ggf. zzgl. eines Personengewichts. Dies ermöglicht eine einfache Montage.

Es ist besonders bevorzugt, dass der Schachtabdeckungsrahmen aus Eisen, insbesondere aus Gusseisen hergestellt ist. Eisen und insbesondere Gusseisen ist relativ einfach bearbeitbar und weist eine hohe Belastungsfähigkeit auf. Gleichzeitig ist es ziemlich widerstandsfähig gegenüber äußeren Einflüssen. Insbesondere mittels Gießverfahren lassen sich dabei der Haltevorsprung und das Spannmittel relativ einfach in gewünschter Form einstückig mit dem Schachtabdeckungsrahmen herstellen, ohne dass der Herstellungsaufwand steigt.

Vorteilhafterweise weist der Einführungsabschnitt an seinem freien Ende einen im Wesentlichen kreisrunden radialen Außendurchmesser auf, der kleiner oder gleich einem im Wesentlichen kreisrunden Innenrohrdurchmesser der Rohröffnung in einem Vormontagezustand ist. Der Einführungsabschnitt ist dadurch relativ einfach in die Rohröffnung des Schachtrohres einführbar. Gegebenenfalls kann der Einführungsabschnitt dabei eine Verjüngung aufweisen, die das Einführen weiter vereinfacht. Der Montageaufwand wird dadurch gering gehalten.

Bevorzugterweise ist ein Außendurchmesser über das Spannmittel größer als der Innenrohrdurchmesser des Schachtrohres im Vormontagezustand. Mit Au ßendurchmesser wird dabei ein Abstand zwischen Außenseiten des Einführungsabschnitts bzw. des Spannmittels bezeichnet. Der Einführungsabschnitt kann auf Höhe des Spannmittels einen von der Kreisform abweichenden Querschnitt haben. Das Spannmittel muss keine bewegten Elemente aufweisen sondern ist beispielsweise als Durchmesservergrößerung oder Vorsprung über einen begrenzten Winkelbereich ausgebildet. Dabei gelangt das Spannmittel erst dann in Kontakt mit dem Schachtrohr, wenn der Einführungsabschnitt schon ein Stück weit in das Schachtrohr eingeführt ist. Die Verformung des Schachtrohrs wird dann dadurch hervorgerufen, dass eine Anpassung des Schachtrohrs an die abweichende Querschnittsform des Einführungsabschnitts im Bereich des Spannmittels erzwungen wird.

Vorzugsweise ist ein Außendurchmesser über den ersten Haltevorsprung kleiner als der Innenrohrdurchmesser der Rohröffnung im Vormontagezustand. Der Einführungsabschnitt kann dadurch in das Schachtrohr eingeführt werden, ohne dass der Haltevorsprung am Schachtrohr entlang gleitet. Damit ist das Einführen mit relativ geringen Kräften möglich. Erst durch das Spannmittel wird dann der Haltevorsprung mit dem Schachtrohr in Kontakt gebracht und gegen die Innenseite des Schachtrohrs gepresst, so dass sich der Haltevorsprung in das Schachtrohr einprägt.

Vorteilhafterweise ist ein Abstand zwischen Haltevorsprung und dem freien Ende des Einführungsabschnitts geringer ist als ein Abstand zwischen Spannmittel und dem freien Ende. Damit kann der Haltevorsprung relativ weit axial in das Schachtrohr eingeführt werden, bevor das Spannmittel wirksam wird. Der Haltevorsprung prägt sich dann in einem relativ großen Abstand zur Rohröffnung in das Schachtrohr ein, so dass ausreichend Material vorhanden ist, um eine stabile Verbindung zu gewährleisten.

In einer bevorzugten Ausbildung weist das Spannmittel eine Spannfläche auf, die vom freien Ende des Einführungsabschnitts zunehmend über den Innenrohrdurchmesser des Kunststoffrohres in der Ausgangssituation übersteht. Die Spannfläche ist also in Form einer Auflaufschräge ausgebildet, die eine kontinuierliche Verformung des Schachtrohres bewirkt. Die Umformkräfte werden dadurch gering gehalten.

Vorzugsweise weist der Einführungsabschnitt zumindest abschnittsweise einen elliptischen Querschnitt auf, wobei der Haltevorsprung im Bereich des kleinsten Gradienten der Ellipse angeordnet ist. Im Bereich des Haltevorsprungs ist der Krümmungsradius des Einführungsabschnitts also am größten. Dies stellt eine relativ einfache Ausgestaltung dar, um ein Einführen des Einführungsabschnitts in das Schachtrohr zu ermöglichen, wobei der Haltevorsprung vom Schachtrohr beabstandet ist.

Dabei ist besonders bevorzugt, dass der Einführungsabschnitt zumindest abschnittsweise einen radial elliptischen Querschnitt aufweist und das Spannmittel im Bereich des größten Gradienten der Ellipse ausgebildet ist. Das Spannmittel ist also in dem Bereich des Einführungsabschnitts mit dem kleinsten Krümmungsradius angeordnet und beispielsweise Teil der Wandung. Beim Einführen des Einführungsabschnitts kommt es zu einer elastischen Verformung des Schachtrohres, wobei sich Wände des Schachtrohres im Bereich des Haltevorsprungs aufeinander zu bewegen, bis sich der Haltevorsprung in das Schachtrohr einprägt.

In einer bevorzugten Ausgestaltung sind zwei Haltevorsprünge vorgesehen, die sich diametral gegenüberliegend am Außenumfang des Einführungsabschnitts angeordnet sind. Die Haltevorsprünge können dabei gleich ausgebildet sein, also eine gleiche Geometrie aufweisen und die gleichen funktionalen Merkmale umfassen. Durch die gegenüberliegende Anordnung der Haltevorsprünge wird eine symmetrische Krafteinleitung erhalten. Dabei ergibt sich ein sicherer Halt des Einführungsabschnitts innerhalb des Schachtrohres.

Dabei ist besonders bevorzugt, dass zwei Spannmittel vorgesehen sind, die sich diametral gegenüberliegend am Außenumfang des Einführungsabschnitts angeordnet sind. Dadurch ergibt sich eine symmetrische Verformung des Schachtrohres. Eine Verbindungslinie zwischen den Spannmitteln kann dann senkrecht oder in einem Winkel zwischen 45 und 90 Grad zu einer Verbindungslinie der Haltevorsprünge verlaufen. Dadurch ist gewährleistet, dass die durch die Spannmittel erzeugte Verformung des Schachtrohres zum Einprägen der Haltevorsprünge in das Schachtrohr genutzt werden kann. Die Spannmittel können dabei gleich ausgebildet sein, also insbesondere die gleiche Geometrie und die gleichen funktionalen Merkmale aufweisen.

Dabei ist besonders bevorzugt, dass ein Außenumfang des Einführungsabschnitts einem Innenumfang des Schachtrohres entspricht. Dadurch erfolgt keine Ausdehnung des Schachtrohres, sondern nur eine Verformung des Querschnitts auf einem Teil der axialen Länge des Schachtrohrs, beispielsweise von einer Kreisform zu einer elliptischen Form. Die Materialbelastungen werden dadurch gering gehalten.

Vorzugsweise weist der Schachtabdeckungsrahmen eine Abdeckungsaufnahme auf, in oder an der insbesondere eine Schachtabdeckung angeordnet ist. Die Schachtabdeckung ermöglicht einen relativ einfachen Zugang zum Schachtrohr und kann beispielsweise schwenkbar am Schachtabdeckungsrahmen befestigt sein.

Bevorzugterweise ist gegenüberliegend zur Senke eine Auswölbung an der Außenfläche des Kunststoffrohres ausgebildet. Durch die Senke erfolgt also keine Schwächung des Schachtrohres, sondern nur eine plastische Verformung, die sich von der Innenseite bis zur Außenfläche erstreckt. Das Schachtrohr behält dadurch seine Stabilität.

Die Aufgabe wird auch durch ein Verfahren zur Herstellung einer Schachtanordnung gelöst, dass die folgenden Schritte umfasst:
A) Verwenden eines Schachtrohres mit einer endseitigen ersten Rohröffnung, die in einer unmontierten Ausgangssituation einen im Wesentlichen runden Ausgangsquerschnitt hat,
B) Verwenden eines Schachtabdeckungsrahmens,
   a. der an einem Ende einen Einführungsabschnitt aufweist,
   b. wobei der Einführungsabschnitt am radialen Außenumfang mindestens ein Spannmittel und einen um 70 Grad bis 110 Grad verdreht zum ersten Spannmittel angeordneten ersten Haltevorsprung aufweist,
C) Einführen des Einführungsabschnitts des Schachtabdeckungsrahmens in die erste Rohröffnung des Kunststoffrohrs,
   i. unter elastischer Aufweitung des Ausgangsquerschnitts in einer radialen ersten Richtung über das erste Spannmittel,
   ii. unter elastischer Verjüngung des Ausgangsquerschnitts in einer winklig zur ersten Richtung ausgerichteten radialen zweiten Richtung über den Haltevorsprung, und
   iii. unter Ausprägen einer plastisch verformten Senke im Schachtrohr mittels des Haltevorsprungs, wobei der Haltevorsprung formschlüssig mit dem Schachtrohr verbunden wird.

Durch die elastische Aufweitung des Ausgangsquerschnitts des Schachtrohres durch das Spannmittel erfolgt eine Verjüngung im Bereich des Haltevorsprungs. Der Haltevorsprung prägt dadurch eine Senke in die bis dahin glatte Innenfläche des Schachtrohres ein. Damit wird eine besonders feste, spielfreie Verbindung erhalten die sich auch bei Vibrationen und ähnlichen Belastungen nicht wieder löst. Im Schachtrohr selbst muss kein Haltemittel, das mit dem Haltevorsprung entgegenwirken kann, vorgesehen werden. Vielmehr wird das Haltemittel durch plastisches Verformen beim Montieren der Schachtanordnung erhalten. Als Schachtrohr kann daher ein einfaches, glattwandiges Kunststoffrohr, das z.B. PVC aufweist, verwendet werden, das beispielsweise von einem längeren Rohrstück in gewünschter Länge abgelenkt wird. Eine Nachbearbeitung des Kunststoffrohres ist nicht erforderlich. Dies vereinfacht die Vorratshaltung wesentlich. Dabei ist beim Zusammensetzen von Schachtabdeckungsrahmen und Schachtrohr auch nicht auf eine genaue Winkellage zwischen diesen beiden Elementen zu achten, da ein Ausrichten des Haltevorsprungs gegenüber einem Haltemittel entfällt. Die Montage ist daher sehr einfach und wenig fehleranfällig. Daher ist ein ortsunabhängiges Zusammensetzen der Schachtanordnung problemlos, insbesondere werkzeuglos möglich.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Schachtanordnung in Schnittansicht,
- Fig. 2: einen Schachtabdeckungsrahmen in räumlicher Darstellung und
- Fig. 3: einen Querschnitt der Schachtanordnung.

In Fig. 1 ist eine Schachtanordnung 1 im montierten Zustand dargestellt, die ein Schachtrohr 10 und einen Schachtabdeckungsrahmen 20 aufweist. Dabei ist der Schachtabdeckungsrahmen 20 mit einem Einführungsabschnitt 22 in eine erste Rohröffnung 11 des Schachtrohres 10 eingeführt. Das Schachtrohr 10 ist im Wesentlichen zylindrisch ausgebildet und weist gegenüberliegend zur ersten Rohröffnung 11 eine zweite Rohröffnung 12 auf.

Der Einführungsabschnitt 22 ist zentral an einer Unterseite des Schachtabdeckungsrahmens 20 ausgebildet und weist gegenüber dem Schachtabdeckungsrahmen 20 einen verringerten Durchmesser auf, so dass eine umlaufende Schulter 29 des Schachtabdeckungsrahmens 20 an einer Stirnseite des Schachtrohres 10 aufliegt. Dadurch wird das Eindringen von Schmutz zwischen Schachtabdeckungsrahmen 20 und Schachtrohr 10 erschwert.

An einem Außenumfang 23 des Einführungsabschnitts 20 sind diametral gegenüberliegend zwei Haltevorsprünge 26, 27 ausgebildet, die sich radial nach außen erstrecken. Die Haltevorsprünge 26, 27 haben sich dabei in das Schachtrohr 10 eingeprägt und dabei eine plastische Verformung des Schachtrohres derartig bewirkt, dass im Schachtrohr 10 zwei Senken 13, 14 ausgebildet sind, in die die Haltevorsprünge 26, 27 formschlüssig eingreifen. Die Haltevorsprünge 26, 27 halten den Schachtabdeckungsrahmen 20 damit unverlierbar am Schachtrohr 10. Im Bereich der Senken 13, 14 hat sich durch die plastische Verformung eine Auswölbung 15, 16 ergeben. Durch die Senken 13, 14 ergibt sich also keine Schwächung des Materials des Schaftrohrs 10.

Die Haltevorsprünge 26, 27 sind mit einer Auflauffläche 30 und einer Haltefläche in Form eines Hinterschnitts 28 ausgebildet. Die Auflauffläche 30 ist dabei einem freien Ende 31 des Einführungsabschnitts 22 zugewandt und ermöglicht ein einfaches Gleiten der Haltevorsprünge 26, 27 beim Einführen in das Schachtrohr 10.

An einer vom Einführungsabschnitt 22 abgewandten Oberseite weist der Schachtdeckelrahmen 20 eine Aufnahme 21 für eine nicht dargestellte Schachtabdeckung auf. Die Schachtabdeckung kann dabei derart in der Aufnahme 21 aufgenommen werden, dass sie bündig mit der Oberseite des Schachtdeckelrahmens 20 abschließt.

In Fig. 2 ist der Schachtabdeckungsrahmen 20 in räumlicher Darstellung gezeigt. Am Einführungsabschnitt 22 ist ein Spannmittel 33 in Form einer Durchmesservergrößerung ausgebildet. Dieses Spannmittel 33 bewirkt beim Einführen des Einführungsabschnitts 22 in das Schachtrohr 10 eine Verformung des Schachtrohrs 10 radial nach außen, so dass das Schachtrohr 10 im Bereich des Haltemittels 26 radial nach innen verformt wird. Die Länge eines Innenumfangs des Schachtrohrs 10 bleibt dabei unverändert, da er genau so lang ist wie der Umfang des Einführungsabschnitts über das oder die Spannmittel 33.

Diametral gegenüber zum Spannmittel 33 ist ein weiteres Spannmittel ausgebildet, das bei dieser Darstellung jedoch nicht sichtbar ist. Die Spannmittel 33, 35 und die Haltevorsprünge 26,27 sind dabei auf unterschiedlichen axialen Höhen am Einführungsabschnitt 22 angeordnet. Dadurch sind die Haltevorsprünge bereits ein Stück weit in das Schachtrohr 10 eingeführt, bevor eine Verformung des Schachtrohrs 10 durch die Spannmittel 33, 35 erfolgt und sich die Haltevorsprünge 26, 27 in das Schachtrohr 10 einprägen.

Das Spannmittel 33 weist eine Spannfläche 34 auf, die vom freien Ende 31 in Richtung Oberseite des Schachtabdeckungsrahmens 20 zunehmend übersteht. Diese Ausgestaltung bewirkt beim Einführen des Einführungsabschnitts 22 in das Schachtrohr 10 eine allmähliche Aufweitung des Schachtrohrs 10.

In Fig. 3 ist ein Querschnitt durch die Schachtdeckelanordnung 1 auf Höhe der Spannmittel 33, 35 gezeigt. Der im Ausgangszustand kreisförmige Querschnitt des Schachtrohres 10 ist durch die Spannmittel 33, 35 in eine Ellipsenform verformt worden. Dadurch gelangen die Haltemittel 26, 27, die im Bereich des geringsten Gradienten Gₘᵢₙ angeordnet sind, in Kontakt mit dem Schachtrohr 10 und können sich in dieses einformen. Die Spannmittel 33, 35 sind dabei im Bereich des größten Gradienten Gₘₐₓ angeordnet. Eine Verbindungslinie 36 der Spannmittel 33 steht senkrecht auf einer Verbindungslinie 37 der Haltevorsprünge 26, 27. Dadurch erfolgt eine symmetrische elastische Verformung des Schachtrohrs 10.

Die erfindungsgemäße Schachtanordnung ermöglicht eine dauerhaft Verbindung zwischen einem insbesondere als Gussrahmen ausgebildeten Schachtabdeckungsrahmen und einem als Kunststoffrohr ausgebildeten Schachtrohr. Dabei ist die Verbindung einfach und mit geringem Aufwand herstellbar und es ist eine ortsunabhängige Komplettierung möglich. Am Schachtrohr muss kein Haltemittel vorgefertigt werden. Vielmehr entsteht die Verbindung durch elastisches Verspannen des Schachtrohres, hervorgerufen durch die Form des Einführungsabschnitts des Schachtabdeckungsrahmens oder durch Spannmittel des Schachtabdeckungsrahmens, und durch eine Verformung des Schachtrohres im plastischen Bereich durch die Haltevorsprünge, die am Einführungsabschnitt ausgebildet sind. Dies wirkt einem Lösen der Verbindung entgegen.

Die Haltevorsprünge und die Spannmittel können im Gießprozess des Schachtabdeckungsrahmens erzeugt werden. Dabei kann der Einführungsabschnitt im Bereich der Spannmittel eine Ellipsenform aufweisen, dessen Umfang dem des Schachtrohres entspricht, das im Unterschied zum Einführungsabschnitt aber eine Kreisform aufweist. Dabei sind die Abmessungen des Haltevorsprungs so gewählt, dass der Schachtabdeckungsrahmen mit geringem Kraftaufwand in das Schachtrohr eingefügt werden kann. Während der Schachtabdeckungsrahmen in die Endposition gebracht wird, der Einführungsabschnitt also axial in das Schachtrohr eingeführt wird, wird das Schachtrohr abschnittsweise durch die Spannmittel in eine Ellipsenform verformt, wobei die Verformung im elastischen Bereich liegt. Durch die Verformung wird auf die gegenüber den Spannmitteln um ca. 90 Grad versetzten Haltevorsprünge eine solche Pressung ausgeübt, dass diese in das Schachtrohr eindringen und es dabei plastisch verformen. Treten Kräfte entgegen der Einführbewegung auf, staucht sich das Material des Schachtrohrs weiter auf und verfestigt damit die Verbindung zwischen Schachtrohr und Schachtabdeckungsrahmen. Eine mechanische Bearbeitung des Schachtabdeckungsrahmens zur Arretierung ist nicht erforderlich.

Die Erfindung ist nicht auf eine der vorbeschriebenen Ausführungsformen beschränkt, sondern in vielfältiger Weise abwandelbar. Beispielsweise kann die Anzahl der Spannmittel und / oder der Haltevorsprünge variiert werden.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

**Bezugszeichenliste**

| | | | |
|---|---|---|---|
| 1 | Schachtanordnung | 25 | Spannmittel |
| | | 26 | Haltevorsprung |
| | | 27 | Haltevorsprung |
| 10 | Schachtrohr | 28 | Hinterschnitt |
| 11 | erste Rohröffnung | 29 | Schulter |
| 12 | zweite Rohröffnung | 30 | Auflauffläche |
| 13 | Senke | 31 | freies Ende |
| 14 | Senke | 33 | Spannmittel |
| 15 | Auswölbung | 34 | Spannfläche |
| 16 | Auswölbung | 35 | Spannmittel |
| | | 36 | Verbindungslinie Spannmittel |
| 20 | Schachtabdeckungsrahmen | 37 | Verbindungslinie Haltevorsprünge |
| 21 | Abdeckungsaufnahme | | |
| 22 | Einführungsabschnitt | Gₘᵢₙ | kleinster Gradient |
| 23 | Außenumfang | Gₘₐₓ | größter Gradient |
| 24 | Spannmittel | | |

## Patentansprüche

1. Schachtanordnung (1) mit einem Schachtabdeckungsrahmen (20) und einem Schachtrohr (10), das einen Kunststoff aufweist, wobei der Schachtabdeckungsrahmen (20) einen rohrförmigen Einführungsabschnitt (22) aufweist, der in eine erste Rohröffnung (11) des Schachtrohrs (10) einführbar ist, **dadurch gekennzeichnet, dass** am Einführungsabschnitt (22) mindestens ein Spannmittel (33, 35) angeordnet ist, das im montierten Zustand der Schachtanordnung (1) einen Innenquerschnitt des Schachtrohres (10) im Bereich des Spannmittel (33, 35) elastisch vergrößert und im Bereich des Haltevorsprungs (26, 27) elastisch verringert, wobei sich der Haltevorsprung (26) in eine Innenfläche des Schachtrohres (10) einprägt und im montierten Zustand durch plastisches Verformen des Schachtrohres (10) mit dem Schachtrohr (10) formschlüssig verbunden ist.

2. Schachtanordnung (1) nach Anspruch 1, **dadurch gekennzeichnet, dass** der Haltevorsprung (26,27) eine Auflauffläche (30) und eine Haltefläche (28) aufweist, wobei die Auflauffläche (30) einem freien Ende des Einführungsabschnitts (22) zugewandt ist und die Auflauffläche (30) in einem flacheren Winkel zum Einführungsabschnitt (22) verläuft als die Haltefläche (28), die insbesondere als Hinterschnitt ausgebildet ist.

3. Schachtanordnung (1) nach einem der vorhergehenden Ansprüche, **dadurch gekennzeichnet, dass** der Haltevorsprung (26, 27) einteilig mit dem Schachtabdeckungsrahmen (20) ausgebildet ist.

4. Schachtanordnung (1) nach einem der vorhergehenden Ansprüche, **dadurch gekennzeichnet, dass** der Schachtabdeckungsrahmen (20) aus Eisen, insbesondere aus Gusseisen hergestellt ist.

5. Schachtanordnung (1) nach einem der vorhergehenden Ansprüche, **dadurch gekennzeichnet, dass** der Einführungsabschnitt (22) an seinem freien Ende (31) einen im Wesentlichen kreisrunden radialen Außendurchmesser aufweist, der kleiner oder gleich einem im Wesentlichen kreisrunden Innenrohrdurchmesser der Rohröffnung (11) in einem Vormontagezustand ist.

6. Schachtanordnung (1) nach einem der vorhergehenden Ansprüche, **dadurch gekennzeichnet, dass** ein Außendurchmesser über das Spannmittel (33, 35) größer ist als der Innenrohrdurchmesser des Schachtrohres im Vormontagezustand.

7. Schachtanordnung (1) nach einem der vorhergehenden Ansprüche, **dadurch gekennzeichnet, dass** ein Außendurchmesser über den ersten Haltevorsprung (26, 27) kleiner ist als der Innenrohrdurchmesser der Rohröffnung (11) im Vormontagezustand.

8. Schachtanordnung (1) nach einem der vorhergehenden Ansprüche, **dadurch gekennzeichnet, dass** ein Abstand zwischen Haltevorsprung (26, 27) und dem freien Ende (31) des Einführungsabschnitts (22) geringer ist als zwischen Spannmittel (33, 35) und dem freien Ende (31).

9. Schachtanordnung (1) nach einem der vorhergehenden Ansprüche, **dadurch gekennzeichnet, dass** das Spannmittel (33) eine Spannfläche (34) aufweist, die vom freien Ende (31) des Einführabschnitts (22) zunehmend über den Innenrohrdurchmesser des Schachtrohres (10) in der Ausgangssituation übersteht.

10. Schachtanordnung (1) nach einem der vorhergehenden Ansprüche, **dadurch gekennzeichnet, dass** der Einführungsabschnitt (22) zumindest abschnittsweise einen radial elliptischen Querschnitt aufweist und der Haltevorsprung (26, 27) im Bereich des kleinsten Gradienten (Gₘᵢₙ) der Ellipse angeordnet ist.

11. Schachtanordnung (1) nach einem der vorhergehenden Ansprüche, **dadurch gekennzeichnet, dass** der Einführungsabschnitt (22) zumindest abschnittsweise einen radial elliptischen Querschnitt aufweist und das Spannmittel (33, 35) im Bereich des größten Gradienten (Gₘₐₓ) der Ellipse ausgebildet ist.

12. Schachtanordnung (1) nach einem der vorhergehenden Ansprüche, **dadurch gekennzeichnet, dass** zwei Haltevorsprünge (26, 27) vorgesehen sind, die sich diametral gegenüberliegend am Außenumfang (23) des Einführungsabschnitts (22) angeordnet sind.

13. Schachtanordnung (1) nach einem der vorhergehenden Ansprüche, **dadurch gekennzeichnet, dass** zwei Spannmittel (33, 35) vorgesehen sind, die sich diametral gegenüberliegend am Außenumfang (23) des Einführungsabschnitts (22) angeordnet sind.

14. Verfahren zur Herstellung einer Schachtanordnung nach einem der Ansprüche 1 bis 13 umfassende die folgenden Schritte:
A) Verwendung eines Schachtrohres (10) mit einer endseitigen ersten Rohröffnung (11), das in einer unmontierten Ausgangssituation einen im Wesentlichen runden Ausgangsquerschnitt hat,
B) Verwenden eines Schachtabdeckungsrahmens (20),
a. der an einem Ende einen Einführungsabschnitt (22) aufweist,
b. wobei der Einführungsabschnitt (22) am radialen Außenumfang (23) mindestens ein Spannmittel (33, 35) und einen um 70 Grad bis 110 Grad verdreht zum ersten Spannmittel (33, 35) angeordneten ersten Haltevorsprung (26, 27) aufweist,
C) Einführen des Einführungsabschnitts (22) des Schachtabdeckungsrahmens (20) in die erste Rohröffnung (11) des Kunststoffrohrs (10),
i. unter elastischer Aufweitung des Ausgangsquerschnitts in einer radialen ersten Richtung (R1) über das erste Spannmittel (33, 35),
ii. unter elastischer Verjüngung des Ausgangsquerschnitts in einer winklig zur ersten Richtung (R1) ausgerichteten radialen zweiten Richtung (R2) über das Haltemittel (26, 27), und
iii. unter Ausprägen einer plastisch verformten Senke (13) im Schachtrohr (10) mittels des ersten Haltevorsprungs (26, 27), wobei der Haltevorsprung (26, 27) formschlüssig mit dem Schachtrohr (10) verbunden wird.

## Claims

1. Shaft arrangement (1) having a shaft covering frame (20) and a shaft tube (10) made of a synthetic material, wherein the shaft covering frame (20) has a tubular insertion section (22), which can be inserted into a first tube opening (11) of the shaft tube (10), **characterised in that** at least one clamping means (33, 35) is arranged on the insertion section (22), which clamping means elastically enlarges an inner cross-section of the shaft tube (10) in the region of the clamping means (33, 35), and elastically reduces this in the region of the retaining projection (26, 27), when the shaft arrangement (1) is in the assembled state, wherein the retaining projection (26) is moulded into an inner surface of the shaft tube (10) and in the assembled state is connected positively to the shaft tube (10) by plastic deformation of the shaft tube (10).

2. Shaft arrangement (1) according to claim 1, **characterised in that** the retaining projection (26, 27) has a run-on surface (30) and a retaining surface (28), wherein the run-on surface (30) faces a free end of the insertion section (22) and the run-on surface (30) extends at a shallower angle to the insertion section (22) than the retaining surface (28), which is in particular formed as an undercut.

3. Shaft arrangement (1) according to any one of the preceding claims, **characterised in that** the retaining projection (26, 27) is formed integrally with the shaft covering frame (20).

4. Shaft arrangement (1) according to any one of the preceding claims, **characterised in that** the shaft covering frame (20) is made of iron, in particular cast iron.

5. Shaft arrangement (1) according to any one of the preceding claims, **characterised in that** the insertion section (22) has a substantially circular radial external diameter at its free end (31) which is less than or equal to a substantially circular inner tube diameter of the tube opening (11) in a pre-assembled state.

6. Shaft arrangement (1) according to any one of the preceding claims, **characterised in that** an external diameter over the clamping means (33, 35) is greater than the inner tube diameter of the shaft tube in the pre-assembled state.

7. Shaft arrangement (1) according to any one of the preceding claims, **characterised in that** an external diameter over the first retaining projection (26, 27) is smaller than the inner pipe diameter of the tube opening (11) in the pre-assembled state.

8. Shaft arrangement (1) according to any one of the preceding claims, **characterised in that** a distance between the retaining projection (26, 27) and the free end (31) of the insertion section (22) is less than between the clamping means (33, 35) and the free end (31).

9. Shaft arrangement (1) according to any one of the preceding claims, **characterised in that** the clamping means (33) has a clamping surface (34), which projects from the free end (31) of the insertion section (22) increasing over the inner tube diameter of the shaft tube (10) in the starting position.

10. Shaft arrangement (1) according to any one of the preceding claims, **characterised in that** the insertion section (22) has a radially elliptical cross section at least in sections and the retaining projection (26, 27) is arranged in the region of the smallest gradient (Gₘᵢₙ) of the ellipse.

11. Shaft arrangement (1) according to any one of the preceding claims, **characterised in that** the insertion section (22) has a radially elliptical cross section at least in sections and the clamping means (33, 35) is formed in the region of the largest gradient (Gₘₐₓ) of the ellipse.

12. Shaft arrangement (1) according to any one of the preceding claims, **characterised in that** two holding projections (26, 27) are provided, which are arranged diametrically opposite each other on the outer circumference (23) of the insertion section (22).

13. Shaft arrangement (1) according to any one of the preceding claims, **characterised in that** two clamping means (33, 35) are provided, which are arranged diametrically opposite each other on the outer circumference (23) of the insertion section (22).

14. Method for producing a shaft arrangement according to any one of claims 1 to 13, comprising the following steps:
A) Use of a shaft tube (10) with an end-side first tube opening (11), which has a substantially round starting cross section in an unassembled starting position,
B) Use of a shaft covering frame (20),
a. which has an insertion section (22) at one end,
b. wherein the insertion section (22) has at least one clamping means (33, 35) on the radial outer circumference (23) and a first retaining projection (26, 27) arranged rotated at between 70 degrees and 110 degrees to the first clamping means (33, 35),
C) Insertion of the insertion section (22) of the shaft covering frame (20) into the first tube opening (11) of the plastic pipe (10),
i. by the starting cross section being elastically widened in a radial first direction (R1) over the first clamping means (33, 35),
ii. by the starting cross section being elastically narrowed in a radial second direction (R2) oriented at an angle to the first direction (R1) over the retaining means (26, 27), and
iii. by the formation of a plastically deformed depression (13) in the shaft tube (10) by means of the first retaining projection (26, 27), wherein the retaining projection (26, 27) is positively connected to the shaft tube (10).

## Revendications

1. Agencement de puits (1) avec un cadre de recouvrement de puits (20) et un tube de puits (10), qui présente un plastique, dans lequel le cadre de recouvrement de puits (20) présente une section d'introduction tubulaire (22), qui peut être introduite dans une première ouverture de tube (11) du tube de puits (10), **caractérisé en ce qu'**au moins un moyen de serrage (33, 35), qui à l'état monté de l'agencement de puits (1) augmente élastiquement une section transversale intérieure du tube de puits (10) dans la zone du moyen de serrage (33, 35) et la diminue élastiquement dans la zone de la saillie de retenue (26, 27), est agencé au niveau de la section d'introduction (22), dans lequel la saillie de retenue (26) s'imprègne dans une surface intérieure du tube de puits (10) et est reliée à l'état monté par déformation plastique du tube de puits (10) au tube de puits (10) par complémentarité de forme.

2. Agencement de puits (1) selon la revendication 1, **caractérisé en ce que** la saillie de retenue (26, 27) présente une surface d'attaque (30) et une surface de retenue (28), dans lequel la surface d'attaque (30) est tournée vers une extrémité libre de la section d'introduction (22) et la surface d'attaque (30) s'étend selon un plan plus plat par rapport à la section d'introduction (22) que la section de retenue (28), qui est réalisée en tant que contre-dépouille.

3. Agencement de puits (1) selon l'une quelconque des revendications précédentes, **caractérisé en ce que** la saillie de retenue (26, 27) est réalisée d'un seul tenant avec le cadre de recouvrement de puits (20).

4. Agencement de puits (1) selon l'une quelconque des revendications précédentes, **caractérisé en ce que** le cadre de recouvrement de puits (20) est réalisé en fer, en particulier en fonte.

5. Agencement de puits (1) selon l'une quelconque des revendications précédentes, **caractérisé en ce que** la section d'introduction (22) présente à son extrémité libre (31) un diamètre extérieur radial sensiblement rond, qui est inférieur ou égal à un diamètre de tube intérieur sensiblement rond de l'ouverture de tube (11) dans un état de prémontage.

6. Agencement de puits (1) selon l'une quelconque des revendications précédentes, **caractérisé en ce qu'**un diamètre extérieur sur le moyen de serrage (33, 35) est supérieur au diamètre de tube intérieur du tube de puits dans l'état de prémontage.

7. Agencement de puits (1) selon l'une quelconque des revendications précédentes, **caractérisé en ce qu'**un diamètre extérieur sur la première saillie de retenue (26, 27) est inférieur au diamètre de tube intérieur de l'ouverture de tube (11) dans l'état de prémontage.

8. Agencement de puits (1) selon l'une quelconque des revendications précédentes, **caractérisé en ce qu'**une distance entre saillie de retenue (26, 27) et l'extrémité libre (31) de la section d'introduction (22) est inférieure à celle entre moyen de serrage (33, 35) et l'extrémité libre (31).

9. Agencement de puits (1) selon l'une quelconque des revendications précédentes, **caractérisé en ce que** le moyen de serrage (33) présente une surface de serrage (34), qui dépasse du diamètre de tube intérieur du tube de puits (10) dans la situation de départ en augmentant de l'extrémité libre (31) de la section d'introduction (22).

10. Agencement de puits (1) selon l'une quelconque des revendications précédentes, **caractérisé en ce que** la section d'introduction (22) présente au moins par section une section transversale radialement elliptique et la saillie de retenue (26, 27) est agencée dans la zone du plus petit gradient (Gₘᵢₙ) de l'ellipse.

11. Agencement de puits (1) selon l'une quelconque des revendications précédentes, **caractérisé en ce que** la section d'introduction (22) présente au moins par section une section transversale radialement elliptique et le moyen de serrage (33, 35) est réalisé dans la zone du plus grand gradient (Gₘₐₓ) de l'ellipse.

12. Agencement de puits (1) selon l'une quelconque des revendications précédentes, **caractérisé en ce que** deux saillies de retenue (26, 27) sont prévues, qui sont agencées diamétralement opposées à la périphérie extérieure (23) de la section d'introduction (22).

13. Agencement de puits (1) selon l'une quelconque des revendications précédentes, **caractérisé en ce que** deux moyens de serrage (33, 35) sont prévus, qui sont agencés diamétralement opposés à la périphérie extérieure (23) de la section d'introduction (22).

14. Procédé de fabrication d'un agencement de puits selon l'une quelconque des revendications 1 à 13, comprenant les étapes suivantes :
A) utilisation d'un tube de puits (10) avec une première ouverture de tube côté extrémité (11), qui a dans une situation de départ non montée une section transversale de départ sensiblement ronde,
B) utilisation d'un cadre de recouvrement de puits (20),
a. qui présente une section d'introduction (22) à une extrémité,
b. dans lequel la section d'introduction (22) présente à la périphérie extérieure radiale (23) au moins un moyen de serrage (33, 35) et une première saillie de retenue (26, 27) agencée tournée de 70 degrés à 110 degrés par rapport au premier moyen de serrage (33, 35),
C) introduction de la section d'introduction (22) du cadre de recouvrement de puits (20) dans la première ouverture de tube (11) du tube en plastique (10),
i. par élargissement élastique de la section transversale de départ dans une première direction radiale (R1) au-dessus du premier moyen de serrage (33, 35),
ii. par effilement conique de la section transversale de départ dans une deuxième direction (R2) radiale orientée en angle par rapport à la première direction (R1) au-dessus du moyen de serrage (26, 27), et
iii. par empreinte d'une dépression déformée plastiquement (13) dans le tube de puits (10) au moyen de la première saillie de retenue (26, 27), dans lequel la saillie de retenue (26, 27) est reliée par correspondance de forme au tube de puits (10).
